# FASCICULE DE BREVET EUROPEEN

(11) **EP 0 698 717 B1**
(45) Date de publication et mention de la délivrance du brevet: **17.12.1997**
(21) Numéro de dépôt: 95401894.1
(22) Date de dépôt: 16.08.1995
(51) Int. Cl.: E06B 3/54, E06B 3/677

(54) **Dispositif de fixation d'un double vitrage sur une structure porteuse**
Vorrichtung zur Anordnung von Doppelverglasung an einem Tragwerk
Fixing means for double glazing on a supporting structure

(30) Priorité: 18.08.1994 FR 9410116
(43) Date de publication de la demande: 28.02.1996
(73) Titulaire: VERTAL SUD-EST, F-69800 Saint-Priest (FR)
(72) Inventeur: Deprez, Jean-Pierre, F-69330 Meyzieu (FR); De La Rochefoucauld, Christian, F-69002 Lyon (FR)
(74) Mandataire: Picard, Jean-Claude Georges

(56) Documents cités:
- EP-A- 0 506 522
- GB-A- 954 904

## Description

La présente invention concerne un dispositif de fixation d'un double vitrage de façade sur une structure porteuse constituée par une ossature d'immeuble, ce double vitrage pouvant être constitué par un grand nombre d'éléments de vitrage -en principe carrés ou rectangulaires-juxtaposés. Ce dispositif comporte en principe, à cet effet, pour chaque élément de vitrage, un ensemble d'éléments de fixation dont chacun comprend une tige rigide dont une extrémité est associée à des moyens de serrage sur ledit double vitrage et dont l'autre extrémité est associée à un système grâce auquel elle est reliée à ladite structure porteuse.

Un dispositif de ce type général, appliqué aux façades isolantes dites en "verre extérieur accroché" (VEA), est décrit dans la demande de brevet français N° 93 03441 déposée le 25 mars 1993 au nom de la demanderesse. Le dispositif décrit avec référence à sa figure 3 montre son application aux doubles vitrages. A l'heure actuelle, ces façades mettent en oeuvre des vitrages isolants classiques constitués de deux feuilles de verre, d'un intercalaire périphérique et d'un joint de scellement.

Généralement, un dessicant est incorporé dans l'intercalaire pour dessécher la lame d'air du vitrage, de façon à éviter une condensation ou embuage sur les deux faces internes du vitrage isolant.

Cependant, de nombreux problèmes se posent :
- l'étanchéité des pièces de fixation qui traversent le vitrage isolant, pour éviter l'embuage ;
- la résistance du joint de scellement périphérique, soumis à des déformations importantes et dont la défaillance entraînerait l'embuage ; et
- la réalisation des étanchéités entre les vitrages constituant la façade, qui doivent être exemptes de zones mortes dans lesquelles pourrait se produire une condensation de vapeur d'eau qui pénètrerait ensuite dans le vitrage isolant et en provoquerait l'embuage.

Le but de la présente invention est d'éliminer ces inconvénients, et de mettre en oeuvre, à cet effet, le principe des vitrages isolants respirants.

Pour ce faire, un dispositif de fixation de double vitrage sur une structure porteuse est, conformément à la présente invention, caractérisé en ce qu'au moins certains desdits éléments de fixation comprennent un passage de mise en communication entre d'une part l'extérieur et/ou l'intérieur de ladite façade, et d'autre part la lame d'air comprise entre les deux vitrages de chaque double vitrage.

Ce principe de vitrage isolant respirant consiste donc à mettre en communication la lame d'air du vitrage isolant avec l'intérieur ou l'extérieur du local pourvu de la façade en question. De ce fait, la pression de vapeur s'équilibre et il ne peut pas se produire de condensation à l'intérieur du vitrage ou, si elle se produit, elle disparaît dans un temps très court à la condition que la surface ou la "perméance" des respirateurs ait été calculée en fonction du volume de la lame d'air et du rapport longueur/largeur de la surface vitrée.

En principe, il suffira d'utiliser, pour chaque élément de façade, deux des quatre éléments de fixation prévus pour chacun d'eux, et de préférence les deux éléments inférieurs, car des essais ont montré que c'est la disposition des passages "respirateurs" sur ces éléments inférieurs qui était la plus efficace, quoique une disposition en partie supérieure soit également possible.

Avantageusement, on pourra prévoir en outre qu'un filtre anti-poussière est disposé sur ledit passage, ce filtre servant également à arrêter les insectes.

Dans le cas d'un passage de mise en communication entre l'extérieur de ladite façade et ladite lame d'air, un tel dispositif peut encore être caractérisé en ce que l'entrée dudit passage, du côté de l'extérieur de la façade, est pourvue d'une grille anti-goutte d'eau et anti-projection d'eau.

La présente invention porte encore sur des dispositions d'ordre mécanique. On remarquera que dans le mode de réalisation décrit avec référence à la figure 3 de la demande antérieure mentionnée plus haut, les deux vitres du double vitrage sont supportées par un seul et même plot de support. Cela présente le léger inconvénient de fixer une fois pour toutes la position relative des deux vitres l'une par rapport à l'autre, sans permettre de rattraper les légers décalages qui peuvent être dus, par exemple, à une légère imprécision dans le perçage des ouvertures prévues, dans chaque vitre, pour le plot de support commun.

Pour remédier à cet inconvénient, on prévoit deux plots distincts, un pour chaque vitre ou vitrage, ainsi que des moyens permettant de régler la position de l'un par rapport à l'autre.

Un dispositif de fixation conforme à l'invention pourra donc être encore caractérisé en ce que lesdits éléments de fixation comprennent : un plot extérieur de support propre à s'engager dans une ouverture du vitrage extérieur pour le supporter ; un plot intérieur de support propre à s'engager dans une ouverture du vitrage intérieur pour le supporter, ce plot intérieur de support comportant les moyens de serrage précités ; et des moyens de solidarisation des deux dits plots dans une position déterminée l'un par rapport à l'autre.

Avantageusement, lesdits moyens de solidarisation des deux dits plots dans une position relative déterminée comprennent une rondelle excentrique montée pivotante sur un axe de liaison des deux dits plots et permettant par sa rotation sur cet axe de modifier légèrement la position latérale d'un des deux plots par rapport à l'autre.

Dans le cas où la communication est prévue entre la lame d'air et l'extérieur, le dispositif pourra encore être caractérisé en ce que ledit passage de mise en communication comprend une entrée sur la face extérieure dudit plot extérieur, et des orifices latéraux, en communication avec ladite lame d'air, pratiqués dans une paroi latérale d'appui dudit plot, supportant le vitrage extérieur.

Un mode d'exécution de l'invention va maintenant être décrit à titre d'exemple nullement limitatif, avec référence aux figures du dessin annexé dans lequel :
- la figure 1 est une vue en coupe axiale d'un dispositif de fixation de double vitrage respirant conforme à l'invention dans le cas où une communication est établie entre la lame d'air du double vitrage et l'extérieur ;
- la figure 2 est une vue de face montrant le dispositif de positionnement à excentrique ; et
- la figure 3 est une vue en coupe analogue à celle de la figure 1, dans le cas où une communication est établie entre la lame d'air et l'intérieur du local.

Sur la figure 1, les vitrages extérieur et intérieur constituant une façade F à double vitrage sont des plaques de verre référencées respectivement en 1 et 2 et séparées par une lame d'air isolante 3 ; l'épaisseur de cette lame d'air est maintenue sur son pourtour par un cadre intercalaire rigide 4 sur lequel est posé un joint de scellement périphérique 5. Pour maintenir cette façade F sur la structure porteuse d'un bâtiment (non représentée) on utilise des éléments de fixation E comprenant par exemple :
- un plot extérieur 6 engagé, pour le supporter, dans une ouverture du vitrage extérieur 1, laquelle ouverture est protégée par un joint cylindro-conique 7 ;
- un plot intérieur 8 engagé, pour le supporter, dans une ouverture du vitrage intérieur 2, laquelle ouverture est protégée par un autre joint cylindro-conique 9 ;
- des moyens de serrage prévus sur ce plot 8, constitués d'un écrou 10 engagé sur un corps fileté 11 de ce plot, écrou 10 qui peut donc être serré sur la plaque intérieure 2 avec interposition d'un rondelle de protection 12. Ce même corps 11 du plot 8 comporte un trou taraudé axial 13 dans lequel peut être engagée l'extrémité d'une tige filetée 14 portant à son extrémité libre une rotule 15 permettant une liaison avec la structure porteuse du bâtiment ; l'écrou 16 permet le réglage et le maintien de la position de la rotule par rapport au double vitrage ; et
- des moyens de solidarisation des plots 6 et 8 dans une position latérale déterminée l'un par rapport à l'autre, ces moyens comprenant une rondelle à bord biseauté 17 calée dans une ouverture de forme complémentaire pratiquée dans le fond 6a du plot 6. Cette rondelle est montée de façon excentrique (voir figure 2) sur l'axe de liaison 18 que constitue une vis engagée dans un autre taraudage axial 19 du plot 8, et dont la tête 20 prend appui extérieurement sur la rondelle excentrée 17.

Une autre rondelle ou talon 21 est intercalée entre le fond 6a du plot 6 et la tête du plot 8 pour éviter que la plaque de verre 2 soit soumise à des efforts excessifs provenant d'un contact verre-métal.

Grâce à ces dispositions, on peut, en positionnant correctement la rondelle 17 sur son axe 18, rattraper les décalages entre les axes des deux plots de support, compensant ainsi :
- les tolérances dimensionnelles des deux glaces du vitrage isolant,
- les tolérances de positionnement des perçages des deux vitres,
- les tolérances d'assemblage des deux vitrages pendant le collage.

Pour rendre "respirant" le double vitrage qui vient d'être décrit, le plot 6, qui est creux, est obturé par une grille anti-goutte d'eau et anti-projection d'eau 22, et comporte dans sa paroi latérale cylindrique des orifices 23 de communication avec la lame d'air 3. On obtient ainsi commodément une communication entre la lame d'air 3 et l'extérieur de la façade. Des filtres anti-poussière et anti-insectes 24 peuvent en outre être prévus sur les orifices 23 pour maintenir la propreté de l'espace contenant la lame d'air 3.

Outre ceux déjà indiqués, l'invention présente les avantages suivants.

Elle offre la possibilité de monter les éléments respirants avant ou après l'assemblage du dispositif, ainsi que la possibilité de changer le filtre 24 et la grille 22 pendant toute la durée de vie du vitrage.

En outre, il n'y a pas de respirateur en périphérie du vitrage, ce qui facilite la réalisation de l'étanchéité périphérique du vitrage et l'étanchéité entre vitrages. D'autre part, il n'y a aucune déformation du vitrage 1 due aux variations de pression de la lame d'air 3.

Par rapport au double vitrage classique, l'invention présente aussi l'avantage d'une simplification des matériaux constituant le système de collage périphérique, et de ne plus nécessiter de déshydratant. Elle offre également la possibilité de réalisation de lames d'air de forte épaisseur, ce qui permet d'atteindre de meilleures performances thermiques et acoustiques. De plus, il n'y a pas de contraintes supplémentaires dans les verres autres que celles dues au vent, et il n'y a pas besoin de dispositif particulier pour la pose en altitude, puisque la lame d'air est en communication avec l'extérieur.

On peut obtenir globalement les mêmes avantages avec le mode de réalisation de la figure 3, dans lequel la communication est établie entre la lame d'air 3 et l'intérieur du local. Dans cette figure, les mêmes éléments que sur la figure 1 ont été désignés par les mêmes références, et les éléments analogues par les mêmes références pourvues du signe "prime". On voit que dans ce cas les éléments de fixation E sont simplifiés, puisqu'il n'y a plus qu'un seul système boulon 10'-écrou 11' pour solidariser les plots extérieur 6' et intérieur 8' et pour assujettir le double vitrage sur la tige de support 14. Dans ce mode de réalisation, c'est le plot de support intérieur 8' qui est creux et qui assure la communication entre l'intérieur du local et la lame d'air 3, par l'intermédiaire des passages latéraux 23' pourvus de filtres 24'.

Pour établir une communication entre la lame d'air 3 et l'intérieur du local, il est à noter qu'une autre solution pourrait consister à rejeter la structure de la façade à l'extérieur du bâtiment, c'est-à-dire devant la façade en regardant le bâtiment de l'extérieur. Dans ce cas, les ouvertures de la figure 1 se trouveraient à l'intérieur du bâtiment.

## Revendications

1. Dispositif de fixation d'un double vitrage de façade sur une structure porteuse constituée par une ossature d'immeuble, ce double vitrage pouvant être constitué par un grand nombre d'éléments de vitrage -en principe carrés ou rectangulaires- juxtaposés, le dispositif comportant, pour chaque élément de vitrage, un ensemble d'éléments de fixation dont chacun comprend une tige rigide dont une extrémité est associée à des moyens de serrage sur ledit double vitrage et dont l'autre extrémité est associée à un système grâce auquel elle est reliée à ladite structure porteuse, caractérisé en ce qu'au moins certains desdits éléments de fixation (E) comprennent un passage (22,23) de mise en communication entre d'une part l'extérieur et/ou l'intérieur de ladite façade (F), et d'autre part la lame d'air (3) comprise entre les deux vitrages (1,2) de chaque double vitrage.

2. Dispositif selon la revendication 1, caractérisé en ce qu'un filtre anti-poussière (24) est disposé sur ledit passage.

3. Dispositif selon la revendication 1 ou 2, du type comprenant un passage (22,23) de mise en communication entre l'extérieur de ladite façade (F) et ladite lame d'air (3), caractérisé en ce que l'entrée dudit passage, du côté de l'extérieur de la façade (F), est pourvue d'une grille anti-goutte d'eau et anti-projection d'eau (22).

4. Dispositif selon l'une quelconque des revendications précédentes, caractérisé en ce que lesdits éléments de fixation (E) comprennent : un plot extérieur (6) de support propre à s'engager dans une ouverture du vitrage extérieur (1) pour le supporter ; un plot intérieur (8) de support propre à s'engager dans une ouverture du vitrage intérieur (2) pour le supporter, ce plot intérieur de support comportant les moyens de serrage (10,11) précités et des moyens de solidarisation des deux dits plots (6,8) dans une position déterminée l'un par rapport à l'autre.

5. Dispositif selon la revendication 4, caractérisé en ce que lesdits moyens de solidarisation des deux dits plots (6,8) dans une position relative déterminée comprennent une rondelle (17 ou 17') excentrique montée pivotante sur un axe de liaison (18 ou 11') des deux dits plots et permettant par sa rotation sur cet axe de modifier légèrement la position latérale d'un des deux plots (6,8) par rapport à l'autre.

6. Dispositif selon la revendication 4 ou 5, caractérisé en ce que ledit passage de mise en communication comprend une entrée (22) sur la face extérieure dudit plot extérieur (6), et des orifices latéraux (23), en communication avec ladite lame d'air (3), pratiqués dans une paroi latérale d'appui dudit plot (6), supportant le vitrage extérieur (1).

7. Dispositif selon l'une quelconque des revendications 1 à 3, caractérisé en ce que ledit passage de mise en communication comprend un plot intérieur creux (8') et, dans celui-ci, des orifices latéraux (23') en communication avec ladite lame d'air (3).

## Patentansprüche

1. Vorrichtung zur Befestigung einer Fassaden-Doppelverglasung auf einer durch ein Gebäudeskelett gebildeten Trägerstruktur, wobei diese Doppelverglasung durch eine große Anzahl von grundsätzlich quadratischen oder rechteckförmigen, nebeneinander liegenden Verglasungselementen gebildet werden kann, und wobei die Vorrichtung für jedes Verglasungselement eine Gruppe von Befestigungselementen aufweist, von denen jedes einen steifen Schaft aufweist, dessen eines Ende mit Einspannmitteln auf der Doppelverglasung und dessen anderes Ende mit einem System verbunden ist, aufgrund dessen er mit der Trägerstruktur verbunden ist, **dadurch gekennzeichnet,** daß zumindest bestimmte dieser Befestigungselemente (E) einen Durchlaß (22, 23) zum Kommunizieren zwischen dem Äußeren und/oder dem Inneren der Fassade (F) auf der einen Seite und der zwischen den beiden Verglasungen (1, 2) jeder Doppelverglasung enthaltenen Luftschicht (3) auf der anderen Seite aufweist.

2. Vorrichtung nach Anspruch 1, **dadurch gekennzeichnet,** daß ein Antistaub-Filter (24) auf dem Durchlaß angeordnet ist,

3. Vorrichtung nach Anspruch 1 oder 2 von einer solchen Art, die einen Durchlaß (22, 23) zum Kommunizieren zwischen dem Äußeren der Fassade (F) und der Luftschicht (3) aufweist, **dadurch gekennzeichnet,** daß der Zugang des Durchlasses auf der Seite des Äußeren der Fassade (F) mit einem Antiwassertropfen- und Antispritzwasser-Filter (22) versehen ist.

4. Vorrichtung nach einem der vorhergehenden Ansprüche, **da durch gekennzeichnet**, daß die Befestigungselemente (E) aufweisen: einen äußeren Abstützblock (6), der geeignet ist, sich in einer Öffnung der äußeren Verglasung (1) eizufügen, um diese abzustützen; einen inneren Abstützblock (8), der geeignet ist, sich in einer Öffnung der inneren Verglasung (2) einzufügen, um diese abzustützen, wobei dieser innere Abstützblock die vorher genannten Einspannmittel (10, 11) aufweist; und Mittel zur Vereinigung der beiden Blöcke (6, 8) in einer zueinander festgelegten Position.

5. Vorrichtung nach Anspruch 4, **dadurch gekennzeichnet,** daß die Mittel zur Vereinigung der beiden Blöcke (6, 8) in einer festgelegten relativen Position eine exzentrische Unterlegscheibe (17 oder 17') aufweisen, die drehbar auf einer Verbindungsachse (18 oder 11') der beiden Blöcke angebracht ist und durch ihre Drehbarkeit auf dieser Achse eine leichte Änderung der seitlichen Position des einen dieser beiden Blöcke (6, 8) in bezug auf den anderen erlaubt.

6. Vorrichtung nach Anspruch 4 oder 5, **dadurch gekennzeichnet**, daß der Durchlaß zum Kommunizieren einen Zugang (22) auf der äußeren Oberfläche des äußeren Blocks (6) und seitliche, mit der genannten Luftschicht (3) in Verbindung stehende Öffnungen (23) aufweist, die in einer seitlichen Stützwand des die äußere Verglasung (1) abstützenden Blocks (6) angeordnet sind.

7. Vorrichtung nach einem der Ansprüche 1 bis 3, **dadurch gekennzeichnet,** daß der Durchlaß zum Kommunizieren einen hohl ausgebildeten inneren Block (8') und in demselben seitliche Öffnungen (23') zum Kommunizieren mit der erwähnten Luftschicht (3) aufweist.

## Claims

1. Device for fixing a facade double glazing on a carrying structure consisting of a building frame, it being possible for this double glazing to consist of a large number of juxtaposed glazing elements, which are in principle square or rectangular, the device comprising, for each glazing element, an assembly of fixing elements, each of which comprises a rigid rod of which one end is associated with means for gripping the said double glazing and of which the other end is associated with a system by means of which it is connected to the said carrying structure, characterized in that at least some of the said fixing elements (E) comprise a communicating passage (22, 23) between, on the one hand the outside and/or inside of the said facade (F), and on the other hand the layer of air (3) included between the two panes of glass (1, 2) of each double glazing.

2. Device according to claim 1, characterized in that an anti-dust filter (24) is disposed in the said passage.

3. Device according to claim 1 or 2, of the type comprising a communicating passage (22, 23) between the outside of the said facade (F) and the said air layer (3), characterized in that the entrance to the said passage, from the outer side of the facade (F), is provided with a mesh giving protection against water droplets and water spray (22).

4. Device according to any of the preceding claims, characterized in that the said fixing elements (E) comprise : an outer supporting block (6) capable of engaging in an opening in the outer pane of glass (1) to support it; an inner supporting block (8) capable of engaging in an opening in the inner pane of glass (2) to support it, this supporting block comprising the aforementioned gripping means (10, 11); and means for firmly attaching the two said blocks (6, 8) in a given position in relation to each other.

5. Device according to claim 4, characterized in that the said means of firmly attaching the two said blocks (6, 8) in a given relative position comprise an eccentric washer (17 or 17') mounted so as to pivot about an axis (18 or 11') joining the two said blocks and enabling, by its rotation about this axis, the lateral position of one of the two blocks (6, 8) to be adjusted slightly in relation to the other.

6. Device according to claim 4 or 5, characterized in that the said communicating passage comprises an entrance (22) on the outer face of the said outer block (6), and lateral orifices (23), in communication with the said air layer (3), made in a lateral supporting wall of the said block (6), supporting the outer pane of glass (1).

7. Device according to any of claims 1 to 3, characterized in that the said communicating passage comprises a hollow inner block (8') and, in this, lateral orifices (23') communicating with the said air layer (3).
